# EUROPÄISCHE PATENTSCHRIFT

(11) **EP 0 227 693 B1**
(45) Veröffentlichungstag und Bekanntmachung des Hinweises auf die Patenterteilung: **06.09.1989**
(21) Anmeldenummer: 86902324.2
(22) Anmeldetag: 10.04.1986
(51) Int. Cl.: H01T 13/04

(54) **ZÜNDKERZENSTECKER**
SPARK PLUG CONNECTOR
CONNECTEUR DE BOUGIE D'ALLUMAGE

(30) Priorität: 31.05.1985 DE 3519512; 10.01.1986 DE 3600509
(43) Veröffentlichungstag der Anmeldung: 08.07.1987
(73) Patentinhaber: ROBERT BOSCH GMBH, 70442 Stuttgart (DE)
(72) Erfinder: BÄUERLE, Adalbert, D-7014 Kornwestheim (DE); BENEDIKT, Walter, D-7014 Kornwestheim (DE); HERDEN, Werner, D-7016 Gerlingen (DE); HOLL, Walter, D-7000 Stuttgart 60 (DE); LIEBING, Gerhard, D-7000 Stuttgart 40 (DE); WÜRTH, Walter, D-7120 Bietigheim-Bissingen (DE); SCHWAB, Siegbert, D-7032 Sindelfingen (DE); BARTELMAE, Ludwig, D-8011 Höhenkirchen (DE); SCHMATZ, Jürgen, D-7121 Mundelsheim (DE)
(86) Internationale Anmeldenummer: DE8600155
(87) Internationale Veröffentlichungsnummer: WO8607206

(56) Entgegenhaltungen:
- DE-A- 3 024 667
- FR-A- 2 301 117

## Beschreibung

Die Erfindung geht von einem Zündkerzenstecker nach der Gattung des Hauptanspruchs aus. Bei einem derartigen, aus der DE-OS 2 908 051 bekannten Zündkerzenstecker ist der einteilige Isolierkörper als Dielektrikum vorgesehen, in dem und auf dem jeweils ein metallischer Zylinder befestigt ist. Die Zylinder dienen als Kondensatorenelektroden eines in den Zündkerzenstecker integrierten Kondensators, der parallel zur Verbindung zwischen Zündkerze und Zündkabel angeordnet ist und zum Zündzeitpunkt entladen wird. Dabei soll der Entladestrom mit dem Zündstrom der Zündkerze kombiniert werden, um einen starken Zündfunken zu erhalten. Mit dem bekannten Isolierkörper als Dielektrikum läßt sich lediglich eine Kapazität des Zündkerzensteckers bis zu 20 pF erreichen, die nur eine unzureichende Energiemenge zu speichern in der Lage ist.

Außerdem ist aus der DE-A-3 024 667 ein Zündkerzenstecker mit Vorfunkenstrecke bekannt mit einer äußeren an Masse legbaren metallischen Umhüllung und einem inneren, mit Zündkabel- und Zündkerzenanschluß in Verbindung stehenden metallischen Anschlußteil, das in einem Isolierkörper angeordnet ist. Der Isolierkörper ist in zwei Längsabschnitte aus Keramik und einem zwischen ihnen eingesetzten zusätzlichen Kondensator mit keramischem Dielektrikum unterteilt. Dabei liegt eine Anschlußelektrode des Kondensators an dem Anschlußteil an, während die andere Anschlußelektrode des Kondensators als Feder an der metallischen Umhüllung anliegt oder als elektrisch leitende Füllmasse zwischen den beiden Längsabschnitten aus Keramik eingebracht ist und an die metallische Umhüllung als Masseverbindung angeschlossen ist. Weil die beiden Längsabschnitte des Isolierkörpers und das Dielektrikum des zusätzlichen Kondensators aus Keramik mit demselben Wärmeausdehnungsverhalten bestehen, sind sie mit nicht elastischer Vergußmasse aneinander befestigt. Außerdem ist sowohl durch die verhältnismäßig langen Längsabschnitte aus Keramik als auch durch den zusätzlichen Kondensator der bekannte Kerzenstecker zu teuer und kompliziert herzustellen, so daß er sich nicht für eine wirtschaftliche, möglichst automatisierbare Großmengenherstellung eignet.

Schließlich ist aus der FR-A-2 301 117 ein Zündkerzenstecker bekannt, dessen Isolierkörper aus zwei Längsabschnitten besteht, die mit axialem Abstand zueinander angeordnet und über eine Hülsenförmige isolierende Kupplung miteinander verbunden sind. Das Dielektrikum des zusätzlichen Kondensators ist innerhalb eines der Längsabschnitte derart angeordnet, daß die Elektroden als zusätzliche Leitungsringe an den Stirnseiten des Dielektrikums befestigt sind und abgekröpft zum Anschlußteil bzw. zur mit Masse verbundenen Umhüllung geführt sind. Außer den teuren zusätzlichen Kondensatorteilen und dem komplizierten Herstellen des Zündkerzensteckers ist noch von Nachteil, daß durch diesen bekannten Aufbau der Zündkerzenstecker in unerwünschter Weise verhältnismäßig lang ist.

Der Erfindung liegt die Aufgabe zugrunde, einen Zündkerzenstecker zu schaffen, der nicht nur einen Kondensator hat, mit ohnehin vorhandenen Anschlußelektroden und mit einem dem Zündkerzenstecker eine Kapazität von mindestens 50 bis 500 pF verleihenden Dielektrikum, welches zwischen den Längsabschnitten des Isolierkörpers angeordnet ist, sondern darüber hinaus einen Zündkerzenstecker mit einfachen Mitteln aus preiswertem Werkstoff mit kurzer Baulänge elektrisch sicher auszubilden und dabei die Nachteile der bekannten Lösungen zu vermeiden.

Zur Lösung der Aufgabe sind die im Hauptanspruch vorgesehenen Maßnahmen vorgesehen.

Dabei ist von Vorteil, daß ein Zündkerzenstecker wirtschaftlich realisierbar ist, in dem mit einem verhältnismäßig kleinen Dielektrikum dem Zündkerzenstecker eine verhältnismäßig hohe Kapazität verliehen werden kann. Dadurch wird eine so große Verstärkung der Funkenenergie der Zündkerze erreicht, daß sie selbst magere Kraftstoffdampf-Luft-Gemische bei allen Betriebszuständen einer Brennkraftmaschine sicher und über eine erforderliche Lebensdauer zu zünden vermag. Hierzu ermöglichen in vorteilhafter Weise die ringartigen elastischen Elektroisolierelemente nur einen kurzen Längsabschnitt des Isolierkörpers aus teuerem Dielektrikum-Werkstoff zu verwenden und die übrigen Längsabschnitte des Isolierkörpers aus preiswerten bekannten Isolierstoffen zu bilden, welche trotz erheblich anderem Wärmeverhalten als das des Dielektrikums unabhängig von Temperaturwechselbeanspruchung und Schütteleinflüssen bei dem rauhen Betrieb in Kraftfahrzeugen mit dem Dielektrikum verbunden bleiben. Darüber hinaus liegen die Elektroisolierelemente zwischen Anschlußteil und metallischer Umhüllung, welche die Anschlußelektroden des Kondensators bilden, an den quer durch den Isolierkörper verlaufenden Trennflächen der Längsabschnitte des Isolierkörpers fest an und bleiben bei allen in diesem Bereich des Zündkerzensteckers auftretenden Temperaturen elastisch.

Durch die in den Unteransprüchen aufgeführten Maßnahmen sind vorteilhafte Weiterbildungen und Verbesserungen des im Hauptanspruch angegebenen Zündkerzensteckers möglich. Besonders vorteilhaft ist es, die ringartigen Elektroisolierelemente aus Silicongummi, aus entsprechend eingestelltem Epoxidharz oder aus polymerisierten Kunststoffen herzustellen. Die Elektroisolierelemente verhindern sicher Spannungsdurchschläge an den Trennflächen des das Dielektrikum des Kondensators bildenden Längsabschnitts des Isolierkörpers, obwohl sich die Trennflächen in Richtung der elektrischen Feldlinien erstrecken an Stellen hoher elektrischer Feldstärke. Es ist außerdem zweckmäßig, wenn die Trennflächen der Längsabschnitte des Isolierkörpers eine Rauhtiefe R_{z} kleiner als 30 µm haben. Das kann zum Beispiel mit einer Glasur erreicht werden. Unter Rauhtiefe ist gemäß deutscher Norm (DIN 4768) der Mittelwert aus den Einzelrauhheiten Z, bis Z5 fünf aufeinanderfolgender Einzelmeßstrecken zu verstehen. Darüber hinaus kann in vorteilhafter Weise ein Längsabschnitt des Isolierkörpers zugleich als Dichtkappe ausgebildet sein, welche auf den Isolator der Zündkerze abdichtend aufschiebbar ist. Auch ist von Vorteil, die metallische Umhüllung, welche zumindest teilweise den Isolierkörper umgibt und an der Zündkerze an Masse geschlossen und befestigt ist, zugleich als Entstörmantel vorzusehen.

Ein Ausführungsbeispiel der Erfindung ist in der Zeichnung dargestellt und in der nachfolgenden Beschreibung näher erläutert. Die Zeichnung zeigt einen Längsabschnitt durch einen Zündkerzenstecker in vergrößertem Maßstab.

Ein Zündkerzenstecker hat einen Isolierkörper, der aus drei Längsabschnitten 1, 2 und 3 gebildet ist und eine durchgehende Längsbohrung 4 hat. In der Längsbohrung 4 ist ein Anschlußteil 5 aus elektrisch leitendem Metall angeordnet. Im in der Zeichnung dargestellten Ausführungsbeispiel ragt ein Ende 6 des Anschlußteils 5 aus dem Längsabschnitt 1 des Isolierkörpers, um mit einem nicht dargestellten Zündkabel in an sich bekannter und nicht näher dargestellter Weise verbunden zu werden. Das Ende 6 ist mit Gewinde versehen, auf das eine Gewindehülse 7 geschraubt ist, bis sie mit ihrem Flansch 8 an der äußeren Stirnseite 9 des Isolierkörpers fest anliegt. Dadurch ist das andere Ende 10 des Anschlußteils 5 mit seinem Flansch 11 fest an eine Innenringschulter 12 des Längsabschnitts 3 des Isolierkörpers gezogen. Das Ende 10 des Anschlußteils 5 ist mit einem Sackloch als Aufnahmebohrung 13 versehen, in das ein mit Gewinde versehenes Ende eines Anschlußbolzens 14 einer Zündkerze 15 ragt. Dabei rastet das Gewinde des Anschlußbolzens 14 an einem Federring 16 ein, welcher außen auf dem Ende 10 des Anschlußteils 5 in einer Ringnut 17 angeordnet ist und mit einem Rastabschnitt 18 durch einen Schlitz 19 in die Aufnahmebohrung 13 ragt.

In dem in der Zeichnung dargestellten Ausführungsbeispiel weist der Isolierkörper an seinem zündkabelseitigen Ende den hülsenförmigen Längsabschnitt 1 auf aus keramischem Isolierstoff beispielsweise Aluminiumoxid oder aus einem Duroplasten oder Thermoplasten mit ausreichender Wärmebeständigkeit. Das der Stirnseite 9 abgewandte Ende des Längsabschnitts 1 ist als Flansch 20 verbreitert und hat eine als Trennfläche 21 bezeichnete Stirnseite. Sie verläuft quer zur Längsachse des Isolierkörpers und somit des Zündkerzensteckers. Die Trennfläche 21 des Längsabschnitts 1 hat eine Oberfläche, deren Rauhtiefe R_{z} möglichst kleiner als 30 11m, bevorzugt kleiner als 5 µm sein soll. Diese geringe Rauhtiefe läßt sich am besten durch eine auf die Trennfläche 21 aufgebrachte Glasur (nicht dargestellt) erzielen, die eine Schichtdicke von weniger als 40 IJ.m hat und beispielsweise aus einer handelsüblichen Glaspaste Nr. 9137 der Firma Dupont herstellbar ist.

Ein erstes Elektroisolierelement 22, das die Form einer Ringscheibe hat, liegt an der Trennfläche 21 des Längsabschnitts 1 mit einer Stirnseite dicht an. An der anderen Stirnseite des Elektroisolierelements 22 liegt eine als Trennfläche 23 bezeichnete Stirnseite des Längsabschnitts 2 dicht an. Der Längsabschnitt 2 ist in Form einer Zylinderhülse als dielektrisches Bauteil ausgebildet. Seine andere Stirnseite bildet ebenfalls eine quer zur Längsachse des Isolierkörpers verlaufende Trennfläche 24, an der ein zweites Elektroisolierelement 25 dicht anliegt. Es hat ebenfalls die Form einer Ringscheibe. Das zweite Elektroisolierelement 25 liegt mit seiner dem dielektrischen Bauteil 2 abgewandten Stirnseite an der Stirnseite 26 des Längsabschnitts 3 des Isolierkörpers an.

Die beiden Elektroisolierelemente 22 und 25 bestehen aus einem Material, das bei allen in diesem Bereich des Zündkerzensteckers auftretenden Temperaturen elastisch ist. Ein solches Elektroisolierelement 22 bzw. 25 kann beispielsweise aus einer Ringscheibe aus Silicongummi bestehen, die beispielsweise eine Dicke von 1 mm und eine Shore-Härte von 50 hat. Die Dicke derartiger Elektroisolierelemente 22, 25 kann auch zwischen 0,1 bis 0,2 mm liegen. An Stelle des Silicongummis kann ein Material verwendet werden, das flüssig, weich oder viskos auf zwei Trennflächen (zum Beispiel Positionen 21 und 26; 21 und 24; 23 und 24 oder 23 und 26) aufgetragen und nach dem Zusammenfügen der Längsabschnitte 1 bis 3 des Isolierkörpers gegebenenfalls einer Nachbehandlung (zum Beispiel Polymerisation) unterworfen wird. Hierfür eignet sich beispielsweise ein Epoxidharz oder ähnliches, welches entsprechend der geforderten Elastizität eingestellt ist und dem gegebenenfalls in bekannter Weise Füllstoffe wie Aluminiumoxid, Talkum, Silikat zur Kompensation des unterschiedlicher Wärmeausdehnungsverhaltens der Längsabschnitte 1 bis 3 des Isolierkörpers hinzugefügt worden sind. Ebenso können die Elektroisolierelemente 22, 25 als Ringscheiben aus polymerisiertem Kunststoff beispielsweise Polymid, Polykarbonat, Polyester, Polytetrafluoräthylen, Polyvinylchlorid ausgebildet sein.

Das dielektrische Bauteil 2, das zu einem Kondensator des Zündkerzensteckers gehört, hat die Form eines Hohlzylinders und umgibt mit seinem Abschnitt der Längsbohrung 4 konzentrisch einen Abschnitt des Anschlußteils 5 nahe dessen kerzenseitigem Ende. Die Trennflächen 23 und 24 des dielektrischen Bauteils 2 weisen ebenfalls so eine geringe Rauhtiefe R_{z} auf wie die der oben beschriebenen Trennfläche 21 des ersten Längsabschnitts 1. Sie können auch mit einer entsprechenden, an sich bekannten und nicht näher dargestellten Glasur beschichtet sein. Die Umfangsfläche 27 des dielektrischen Bauteils hat in bevorzugter Weise einen Durchmesser, der geringfügig kleiner ist als der Durchmesser des Flansches 20 des Längsabschnitts 1 des Isolierkörpers. Sowohl die Umfangsfläche 27 als auch die Oberfläche des zum dielektrischen Bauteil 2 gehörenden Abschnitts der Längsbohrung 4 sind mit einer nicht dargestellten den elektrischen Kontakt unterstützenden Oberflächenbeschichtung versehen, die beispielsweise aus einer Silber-Palladium-Legierung bestehen kann und 10 µm dick ist. Das dielektrische Bauteil 2 besteht aus einem Material mit einer Dielektrizitätskonstanten Er von 100 bis 500. Das dielektrische Bauteil 2 kann beispielsweise aus einer Mischung von Calciumtitanat, Bariumtitanat, Strontiumtitanat, Wismutoxid und Bleititanat bestehen oder nur aus Calciumtitanat und Strontiumtitanat. Ein handelsüblicher geeigneter Stoff wird beispielsweise von der japanischen Firma Murata unter Typ QQ oder UF geliefert. Das dielektrische Bauteil 2 ist so bemessen, daß der Zündkerzenstecker eine Kapazität von 50 bis 500 pF aufweist, bevorzugt aber eine Kapazität von 120 bis 400 pF hat.

Der an dem Elektroisolierelement 25 anliegende Längsabschnitt 3 des Isolierkörpers besteht aus einem ausreichend elastischen Isolierstoff, um mit seinem rohrförmigen Endabschnitt 28 zugleich als Dichtkappe auf den Isolator 29 der Zündkerze 15 abdichtend aufschiebbar zu sein. Der Endabschnitt 28 ist verhältnismäßig dünnwandig ausgebildet. Seine Innenwand 30 begrenzt in Umfangsrichtung den Anschlußraum 31 zwischen Zündkerzenanschlußbolzen 14 und Anschlußteil 5. Sie geht von der Innenringschulter 12 aus, an welcher der Flansch 11 des Anschlußteils 5 dicht gehalten ist. Der Außenmantel des Längsabschnitts 3 hat an seinem am Elektroisolierelement 25 anliegendem Ende dessen Außendurchmesser, geht in einem Mittelabschnitt 32 in einen sich verjüngenden konischen Abschnitt über und setzt sich im zylindrischen Abschnitt kleineren Durchmessers des Endabschnitts 28 fort.

Ein Steckergehäuse 33 als äußere metallische Umhüllung ist im wesentlichen rohrförmig ausgebildet. Es ist soweit über den Isolierkörper geschoben, daß in seiner Innenbohrung 34 der Flansch 20 des Längsabschnitts 1, das dielektrische Bauteil 2 vollständig und der mit dem Außendurchmesser des Elektroisolierelements 25 versehene Endabschnitt des Längsabschnitts 3 aufgenommen sind. Ein sich erweiternder Endabschnitt 35 der Innenbohrung 34 bei gleichbleibendem Außendurchmesser des Steckergehäuses 33 bildet einen Aufsteckabschnitt 36 des Zündkerzensteckers auf den Sechskant 37 der Zündkerze 15. Der Aufsteckabschnitt 36 ist mit schmalen parallelen Längsschlitzen 38 versehen. Der Aufsteckabschnitt 36 des Steckergehäuses 33 ist durch den Sechskant 37 der Zündkerze 15 an Masse geschlossen. Der Aufsteckabschnitt 36 kann auch in an sich bekannter Weise am freien Ende aufgeweitet sein und eine Spannfeder tragen, um einen guten Kontakt zu dem als Masseanschluß dienenden Sechskant 37 zu erreichen. Auch könnte das freie Ende des Aufsteckabschnitts 36 auf den metallischen Übergang vom Sechskant 37 zum Isolator 29 der Zündkerze 15 hin aufgeschraubt sein, um am ganzen Umfang des Aufsteckabschnitts 36 einen möglichst gleichmäßigen und dichten Anschluß zu erhalten. Das Steckergehäuse 33 ist am Isolierkörper 1 bis 3 durch einen um die Außenseite des Flansches 20 des ersten Längsabschnitts 1 des Isolierkörpers gelegten Rand 39 gehalten (beispielsweise durch Bördeln). Durch den Rand 39 ist auch ein Ende einer Abdichttülle 40 gehalten. Sie ist auf den aus dem Steckergehäuse 33 ragenden Abschnitt des ersten Längsabschnitts 1 gezogen. Ihr anderes Ende umgibt in an sich bekannter und nicht dargestellter Weise abdichtend den Endabschnitt des ebenfalls nicht dargestellten Zündkabels.

Der Kondensator des Zündkerzensteckers besteht aus dem dielektrischen Baueil 2, das nur einen verhältnismäßig kurzen Längsabschnitt des Isolierkörpers bildet sowie aus dem vom dielektrischen Bauteil 2 umschlossenen Abschnitt des Anschlußteils 5 und dem das dielektrische Bauteil 2 umgebenden Abschnitt des Steckergehäuses 33 als Kondensatorelektroden. Der Kondensator 2, 5, 33 ist parallel zur Funkenstrecke der Zündkerze 15 geschaltet. Zur sicheren elektrischen Verbindung des walzenförmigen Abschnitts des Anschlußteils 5 mit dem dielektrischen Bauteil 2 sowie des dielektrischen Bauteils 2 mit dem das Bauteil 2 umfassenden Steckergehäuse 33 ist zwischen den jeweiligen gegenüberliegenden Flächen der Teile 5 und 2 sowie 2 und 33 eine Kontakthülse 41 bzw. 42 angeordnet. Die Kontakthülsen 41 und 42 können jeweils beispielsweise aus einem Stahlgitter geringer Maschenweite (zum Beispiel 200 bis 300 11m) bestehen, das 0,1 bis 0,5 mm dick ist. An Stelle der Kontakthülsen 41 und 42 können auch andere den elektrischen Kontakt zwischen den Kondensatorteilen 5, 2, 33 mit unterschiedlichem Wärmeausdehnungsverhalten unterstützende Mittel verwendet werden, beispielsweise eine elektrisch leitfähige Gußmasse, Graphitpackungen oder ähnliches.

Als besonders vorteilhaft hat sich noch herausgestellt, daß der die Kontakthülse 41 und/oder der die Kontakthülse 42 aufnehmende Ringraum an Stelle der Kontakthülsen 41 und 42 lediglich Gas enthält. Beispielsweise enthalten die Ringräume Luft und sind durch die elastischen ringscheibenförmigen Elektroisolierelemente 22; 25 an den Stirnseiten abdichtend verschlossen. Die Ringräume können jeweils einen 0,01 mm bis 0,50 mm breiten Ringspalt bilden. Vorzugsweise ist jeder Ringspalt 0,05 mm bis 0,30 mm breit. Eine derartige in dem Ringraum zwischen dem dielektrischen Bauteil 2 und dem einen und/oder anderen Anschlußteil 5 bzw. 33 des Kondensators eingeschlossene Luftschicht bleibt in einem Spannungsbereich zwischen 5000 V und 500 V elektrisch leitend.

Die Vorteile dieser Kondensatorausbildung liegen zunächst bei der einfacheren Bauart, da weniger Teile benötigt werden und beispielsweise Luft als das den Kontakt zwischen den Kondensatorteilen 2, 5, 33 mit unterschiedlichem Wärmeausdehnungsverhalten unterstützende Mittel dient. Außerdem wird mit dieser im Zündkerzenstecker angeordneten Kondensatorform für die Zündkerze, auf welche der Zündkerzenstecker gesteckt wird, bewirkt, daß das Umsetzen von Energie während der Glimm- und Bogenphase entlastet und somit der Zündkerzenverschleiß entsprechend reduziert wird.

Die beschriebene Ausführungsform des Zündkerzensteckers kann als teilgeschirmter Zündkerzenstecker angesehen werden. Er kann auch als Zwischenstecker dienen, auf dessen Ende 6 ein Zündkerzenstecker steckbar ist.

Bei einem Zündkerzenentstörstecker ist ein Entstörwiderstand zwischen dem Anschlußende des Anschlußteils 5 für die Zündkerze und dem Anschlußende 6 für das Zündkabel angeordnet. Dazu ist das Anschlußteil 5 derart unterteilt, daß das kerzenseitige Ende durch das dielektrische Bauteil 2 bis in den ersten Längsabschnitt 1 des Isolierkörpers ragt und im Bohrungsabschnitt 4 des Längsabschnitts 1 mit einem Ende des dort untergebrachten Entstörwiderstands elektrisch leitend und mechanisch verbunden ist. Das andere Ende des Entstörwiderstands ist dann in an sich bekannter Weise an ein Anschlußteil des Zündkabels angeschlossen.

Das Steckergehäuse 33 bildet im dargestellten Ausführungsbeispiel sowohl eine Kondensatorelektrode als auch einen Entstörmantel des Zündkerzensteckers. Bei einem Zündkerzenstecker mit Entstörwiderstand ist das Steckergehäuse 33 als Entstörmantel noch über den den Entstörwiderstand und dessen Anschlußbereich zum Zündkabel umfassenden ersten Längsabschnitt 1 des Isolierkörpers zu verlängern.

## Patentansprüche

1. Zündkerzenstecker mit einer äußeren an Masse legbaren metallischen Umhüllung (33) und einem inneren mit Zündkabel- und Zündkerzenanschluß (6, 10 bis 13) in Verbindung stehenden metallischen Anschlußteil (5), das in einem Isolierkörper angeordnet ist, der in Längsabschnitte (1, 2, 3) geteilt ist und aus eine hohe Wärmebeständigkeit und eine Dielektrizitätskonstante aufweisendem Material besteht, wobei Umhüllungen (33), Anschlußteil (5) und mindestens ein als dem Zündkerzenstecker eine Kapazität von 50 bis 500 pF verleihendes Dielektrikum dazwischen liegender und mindestens einen Abschnitt des metallischen Anschlußteils (5) umfassender Längsabschnitt (2) des Isolierkörpers (1, 2, 3) einen Kondensator bilden, dadurch gekennzeichnet, daß zwischen den sich quer durch den Isolierkörper (1, 2, 3) erstreckenden Trennflächen (21, 23; 24, 26) der Längsabschnitte (1, 2, 3) ringartige Elektroisolierelemente (22; 25) angeordnet sind, die fest an den zugewandten Trennflächen (21, 23; 24, 26) anliegen und aus einem Material bestehen, das bei allen in diesem Bereich des Zündkerzensteckers auftretenden Temperaturen elastisch ist.

2. Zündkerzenstecker nach Anspruch 1, dadurch gekennzeichnet, daß die ringartigen Elektroisolierelemente (22; 25) aus Silicongummi bestehen.

3. Zündkerzenstecker nach Anspruch 1, dadurch gekennzeichnet, daß die ringartigen Elektroisolierelemente (22; 25) aus Epoxidharz bestehen mit gegebenenfalls in bekannter Weise zugefügten Füllstoffen zur Kompensation des unterschiedlichen Wärmeausdehnungsverhaltens der beteiligten Längsabschnitte (1, 2, 3) des Isolierkörpers.

4. Zündkerzenstecker nach Anspruch 1, dadurch gekennzeichnet, daß die ringartigen Elektroisolierelemente (22; 25) aus polymerisierten Kunststoffen bestehen.

5. Zündkerzenstecker nach einem der Ansprüche 1 bis 4, dadurch gekennzeichnet, daß die Trennflächen (21, 23; 24, 26) der beteiligten Längsabschnitte (1, 2, 3) des Isolierkörpers eine Rauhtiefe (R_{z}) kleiner als 30 µm haben.

6. Zündkerzenstecker nach Anspruch 5, dadurch gekennzeichnet, daß die Trennflächen (21, 23; 24, 26) der beteiligten Längsabschnitte (1, 2, 3) des lsolierkörpers eine bevorzugte Rauhtiefe (R_{z}) kleiner als 5 µm haben.

7. Zündkerzenstecker nach einem der Ansprüche 1 bis 6, dadurch gekennzeichnet, daß die Trennflächen (21, 23; 24, 26) der Längsabschnitte (1, 2, 3) mit einer Glasurschicht versehen sind.

8. Zündkerzenstecker nach einem der Ansprüche 1 bis 7, dadurch gekennzeichnet, daß der Ringspalt zwischen dem Anschlußteil (5) und dem dielektrischen Bauteil (2) und/oder der Ringspalt zwischen dem dielektrischen Bauteil (2) und dem Steckergehäuse (33) 0,01 bis 0,50 mm breit und nur mit Gas gefüllt ist.

9. Zündkerzenstecker nach Anspruch 8, dadurch gekennzeichnet, daß die Ringspalte 0,05 bis 0,30 mm breit sind.

10. Zündkerzenstecker nach Anspruch 1, dadurch gekennzeichnet, daß der zündkerzenseitige Längsabschnitt (3) des Isolierkörpers in eine auf den Isolator (29) einer Zündkerze (15) aufschiebbare Dichtkappe (28) übergeht.

11. Zündkerzenstecker nach Anspruch 1, dadurch gekennzeichnet, daß die metallische Umhüllung (33) als Entstörmanel auf einem an Masse angeschlossenen Abschnitt (37) einer Zündkerze (15) befestigbar ist.

## Claims

1. Spark plug connector having an outer metal casing (33) which can be earthed and an inner metal connection piece (5) which is linked to an ignition cable and spark plug connection (6, 10 to 13) and is arranged in an insulating body which is divided into longitudinal sections (1, 2, 3) and consists of material having a high heat resistance and a dielectric constant, casings (33), connection piece (5) and at least one longitudinal section (2) of the insulating body (1, 2, 3), lying therebetween as dielectric imparting to the spark plug connector a capacitance of 50 to 500 pF and surrounding at least one section of the metal connection piece (5), forming a capacitor, characterized in that annular electrical insulating elements (22; 25) which rest firmly on the facing separation surfaces (21, 23; 24, 26) and are composed of a material which is elastic at all temperatures occuring in this region of the spark plug connector are arranged between the separation surfaces (21, 23; 24, 26) of the longitudinal sections (1,2,3), which separation surfaces extend transversely through the insulating body (1, 2, 3).

2. Spark plug connector according to Claim 1, characterized in that the annular electrical insulating elements (22; 25) consist of silicone rubber.

3. Spark plug connector according to Claim 1, characterized in that the annular electrical insulating elements (22; 25) consist of epoxy resin containing fillers added in a known manner, if required, to compensate the different thermal expansion behaviour of the involved longitudinal sections (1, 2, 3) of the insulating body.

4. Spark plug connector according to Claim 1, characterized in that the annular electrical insulating elements (22; 25) consist of polymerized plastics.

5. Spark plug connector according to one of Claims 1 to 4, characterized in that the separation surfaces (21, 23;24, 26) of the involved longitudinal sections (1, 2, 3) of the insulating body have a peak- to-valley height (R_{z}) less than 30 11m.

6. Spark plug connector according to Claim 5, characterized in that the separation surfaces (21, 23; 24, 26) of the involved longitudinal sections (1, 2, 3) of the insulating body have a preferred peak- to-valley height (R_{z}) less than 5 µm.

7. Spark plug connector according to one of Claims 1 to 6, characterized in that the separation surfaces (21,23; 24, 26) of the longitudinal sections (1, 2, 3) are provided with a glaze layer.

8. Spark plug connector according to one of Claims 1 to 7, characterized in that the annular gap between the connection piece (5) and the dielectric component (2) and/or the annular gap between the dielectric component (2) and the connector housing (33) is 0,01 to 0,50 mm wide and is filled only with gas.

9. Spark plug connector according to Claim 8, characterized in that the annular gaps are 0,05 to 0,30 mm wide.

10. Spark plug connector according to Claim 1, characterized in that the longitudinal section (3) of the insulating body which is on the spark-plug side merges into a sealing cap (28) which can be pushed onto the insulator (29) of a spark plug (15).

11. Spark plug connector according to Claim 1, characterized in that the metal casing (33) can be secured as suppressor jacket on a section (37) of a spark plug (15), which section is earthed.

## Revendications

1. Connecteur de bougie d'allumage comportant une enveloppe extérieure métallique (33) pouvant être mise à la masse et un branchement intérieur avec le câble d'allumage et la bougie d'allumage (6, 10 à 13) se trouvant en liaison avec une pièce métallique de raccordement (5) qui est placée dans un corps isolant, lequel est divisé en sections longitudinales (1,2,3) et est constituée d'un matériau dont la résistance à la chaleur et la constante diélectrique sont élevées, les enveloppes (33), la pièce de raccordement (5) et au moins un diélectrique présentant comme le connecteur de bougie d'allumage une capacité de 50 à 500 µF se trouvant entre elles, et au moins une section de la pièce métallique de raccordement (5) entourant la section longitudinale (2) du corps isolant (1, 2, 3) forment un condensateur, caractérisé en ce qu'entre les surfaces de séparation (21, 23 ; 24, 26) s'étendant perpendiculairement aux sections longitudinales (1, 2, 3) sont disposés des éléments isolants de l'électricité de forme annulaire (22, 25) qui reposent de façon fixe sur les surfaces de séparation se faisant face (21, 23 ; 24, 26) et sont constituées d'un matériau qui reste élastique à toutes températures se produisant dans cette zone du connecteur de bougie d'allumage.

2. Connecteur de bougie d'allumage selon la revendication 1, caractérisé en ce que les éléments isolants de l'électricité annulaire (22, 25) sont réalisés en élastomère de silicone.

3. Connecteur de bougie d'allumage selon la revendication 1, caractérisé en ce que les éléments isolants de l'électricité (22, 25) sont constitués de résine époxy avec, le cas échéant, de manière connue en soi, des charges incorporées pour compenser les comportements différents à la dilatation thermique des sections longitudinales divisées (1, 2, 3) du corps isolant.

4. Connecteur de bougie d'allumage selon la revendication 1, caractérisé en ce que les éléments annulaires isolants de l'électricité (22, 25) sont constitués de matière synthétique polymérisée.

5. Connecteur de bougie d'allumage selon l'une des revendications 1 à 4, caractérisé en ce que les surfaces de séparation (21, 23; 24, 26) des sections longitudinales divisées (1, 2, 3) du corps isolant ont une rugosité Rz inférieure à 30 µm.

6. Connecteur de bougie d'allumage selon la revendication 5, caractérisé en ce que les surfaces de séparation (21, 23 ; 24, 26) des sections longitudinales divisées (1, 2, 3) du corps isolant ont une rugosité R_{z} préférée inférieure à 5 µm.

7. Connecteur de bougie d'allumage selon l'une des revendications 1 à 6, caractérisé en ce que les surfaces de séparation (21, 23 ; 24, 26) des sections longitudinales divisées (1, 2, 3) du corps isolant sont munies d'une glaçure.

8. Connecteur de bougie d'allumage selon l'une des revendications 1 à 7, caractérisé en ce que la fente annulaire entre la pièce de raccordement (5) et le composant diélectrique (2) et/ou la fente annulaire entre le composant diélectrique (2) et le logement de prise (33) a une largeur de 0,01 à 0,50 mm et est seulement remplie d'air.

9. Connecteur de bougie d'allumage selon la revendication 8, caractérisé en ce que les fentes annulaires ont une largeur de 0,05 à 0,30 mm.

10. Connecteur de bougie d'allumage selon la revendication 1, caractérisé en ce que la section longitudinale (3) du corps isolant du côté de la bougie se transforme en coiffe d'étanchéité (28) enfilable sur l'isolateur (29) d'une bougie d'allumage (15).

11. Connecteur de bougie d'allumage selon la revendication 1, caractérisé en ce que l'enveloppe métallique (33) peut être fixée comme enveloppe de blindage sur une section mise à la masse (37) d'une bougie d'allumage (15).
